# EUROPÄISCHE PATENTSCHRIFT

(11) **EP 2 428 316 B1**
(45) Veröffentlichungstag und Bekanntmachung des Hinweises auf die Patenterteilung: **06.03.2013**
(21) Anmeldenummer: 11188526.5
(22) Anmeldetag: 19.11.2008
(51) Int. Cl.: B24B 23/02, B24B 55/05

(54) **Handwerkzeugmaschine, insbesondere handgeführte Winkelschleifmaschine**
Hand tool machine, in particular manual angle grinder
Machine-outil, notamment meuleuse d'angle manuelle

(30) Priorität: 31.03.2008 DE 102008000888
(43) Veröffentlichungstag der Anmeldung: 14.03.2012
(62) Teilanmeldung aus: 08873780.4
(73) Patentinhaber: Robert Bosch GmbH, 70442 Stuttgart (DE)
(72) Erfinder: Hofmann, Albrecht, 71144 Steinenbronn (DE); Schomisch, Thomas, 70794 Filderstadt (DE); Esenwein, Florian, 73066 Uhingen-Holzhausen (DE); Chen, Hongqun, 310020 Hangzhou, Zhe Jiang Province (CN)

(56) Entgegenhaltungen:
- WO-A1-2006/109001
- DE-A1-102006 022 386
- FR-A- 931 202
- GB-A- 1 278 732
- US-A- 3 503 431

## Beschreibung

Die Erfindung bezieht sich auf eine Handwerkzeugmaschine, insbesondere eine handgeführte Winkelschleifmaschine, gemäß dem Oberbegriff des Anspruches 1.

### Stand der Technik

Handwerkzeugmaschinen der vorgenannten Art mit scheibenförmigen, rotierend angetriebenem Werkzeug und zum Werkzeug überdeckend liegender Schutzhaube sind in vielen Ausgestaltungen aus der Praxis bekannt. Generell weist die Schutzhaube radial außen zu ihrer flächigen, halbkreisförmigen Flanke einen axial in Richtung auf das Werkzeug abgebogenen Rand und radial innen einen sich axial in Gegenrichtung erstreckenden Stützbund auf, der auf dem die das Werkzeug tragende Antriebswelle umschließenden gehäuseseitigen Lagerhals aufsitzt. Zum Lagerhals ist der Stützbund über eine Spannschelle verspannt, die, nach Art von Rohrschellen, als offener Spannring mit endseitig radial ausgestellten Spannenden ausgebildet ist, welche in Richtung einer zum Lagerhals sich etwa tangential erstreckenden Spannachse über eine Spannvorrichtung verbunden sind. In Abhängigkeit von der Vorspannung der Spannschelle können beim Festziehen derselben die über die Spannvorrichtung aufzubringenden Spannkräfte verhältnismäßig klein gehalten werden, sind dafür aber zum Lösen der Spannvorrichtung entsprechend groß, so dass die Einstellung unterschiedlicher Schutzlagen der Schutzhaube durch Verdrehen um den Lagerhals erschwert wird, zumal wenn die Schutzhaube in ihrer jeweiligen Verriegelungslage nicht nur reibschlüssig, sondern durch entsprechende Ausbildung von Stützbund und Lagerhals gegebenenfalls auch formschlüssig festgelegt ist und dementsprechend zur Verstellung Stützbund und Lagerhals ein verhältnismäßig großes Freimaß nötig ist.

Bei einer aus der DE 10 2006 022 386 A1 bekannten handgeführten Winkelschleifmaschine ist auf deren Lagerhals für die Schleifscheibenwelle eine die Schleifscheibe übergreifende Schutzhaube abgestützt. Dies über einen Stützbund der Stützhaube, der den Lagerhals umgreift und gegen den Lagerhals über eine am Stützbund außenseitig anliegende Spannschelle in unterschiedlichen Drehlagen fixierbar abgestützt ist. An ihren offenen und aufeinander zulaufenden Enden ist die Spannschelle mit radial auskragenden Spannenden versehen, die über eine Spannvorrichtung verbunden sind. Diese Spannvorrichtung weist eine zum Umfang von Lagerhals und Spannschelle tangential verlaufende Spannschraube auf, welche die Spannenden durchsetzt und welche gegen das vom Schraubkopf der Spannschraube beaufschlagete Spannende frei verschiebbar ist. Zum anderen Spannende ist die Spannschraube in Richtung ihrer Spannachse über eine Gewindeverbindung axial verstellbar, so dass der Verschiebeweg der Spannschraube gegen das vom Schraubkopf beaufschlagte Spannende über den Schraubkopf lediglich in Spannrichtung durch Anlage des Schraubkopfes am Spannende begrenzt ist.

Bei insbesondere für Batterieanschlüsse vorgesehenen und somit kleine Stellwege erfordernden Spannvorrichtungen eines solchen Grundaufbaus ist es aus der FR 931 202 A bekannt, diese so auszubilden, dass eine definierte Verstellung der Spannschelle sowohl in Öffnungsrichtung wie auch entgegengesetzt in Schließrichtung möglich ist. Hierzu ist das schraubkopfseitige Spannende der Spannschelle zur Spannschraube axial dadurch festgelegt, dass dieses zwischen zwei zum Schraubschaft lagefesten Widerlagern liegt, deren eines durch den Schraubkopf und deren anderes durch eine auf den Schraubschaft aufgefädelte und zum Schraubschaft insbesondere durch Verschweißen fixierte Stützscheibe gebildet ist.

Eine weitere Spannvorrichtung zur definierten Verstellung des Durchmessers von Spannschellen über eine deren Spannenden durchsetzende Spannschraube von Spannvorrichtungen ist aus der GB 1 278 732 A bekannt, bei der die Spannschraube gegen das eine der Spannenden axial ebenfalls über zwei Widerlager festgelegt ist, deren eines durch den Schraubkopf der Spannschraube und deren anderes durch eine zum Schraubschaft fixierte Widerlagerscheibe gebildet ist.

Ferner ist aus der US 3 503 431 A1 eine Lagesicherung für einen zwei flächig aneinander anliegende Bauteile durchsetzenden Schraubbolzen bekannt, bei der der Schraubbolzen in seiner Einstecklage zu einer diese Bauteile durchsetzenden Bohrung dadurch gesichert ist, dass der Bolzenschaft gegenüberliegend zum auf einem der Bauteile abgestützten Bolzenkopf in seinem über das andere Bauteil hinausragenden, Bereich einen im Durchmesser hinterschnittenden Axialbereich aufweist, in den als zum Bolzenkopf gegenüberliegendes Widerlager ein Haltekragen eingreift und so die Axiallage des Schraubbolzens zu den von ihm durchsetzten Bauteilen sichert.

### Offenbarung der Erfindung

Der Erfindung liegt die Aufgabe zugrunde, bei Handwerkzeugmaschinen der vorgenannten Art unabhängig von der jeweils konstruktiv vorgegebenen Vorspannung für die Spannschelle die Verstellung der Schutzhaube in einfacher Weise und kontrolliert möglich zu machen.

Diese Aufgabe wird erfindungsgemäß mit den Merkmalen des Anspruches 1 gelöst. Die Unteransprüche geben zweckmäßige Weiterbildungen an.

Bei der erfindungsgemäßen Lösung ist die Schutzhaube zum tragenden Lagerhals über eine Spannschelle zu fixieren, die über die zugeordnete Spannvorrichtung nicht nur in Spannrichtung, sondern auch in Öffnungsrichtung verstellbar ist, so dass über die Spannvorrichtung die Höhe der über die Spannschelle aufzubringenden Spannkräfte zwischen den Extremen - maximale Verspannung und Spannkraft Null - einstellbar ist. Dadurch kann einerseits für die Schutzhaube eine sichere Betriebslage ungeachtet der jeweils gegebenen Vorspannung der Spannschelle erreicht werden, und andererseits, wiederum unabhängig von der Vorspannkraft, die Spannschelle so eingestellt werden, dass die Verdrehung der Schutzhaube um den Lagerhals mit einem auf die Bedürfnisse des Benutzers jeweils abgestimmten Kraftaufwand möglich ist.

Eine solche variable Einstellung der Spannkraft wird mit einer Spannvorrichtung erreicht, bei der die Spannenden der Spannschelle über ein Spannelement verbunden sind, das beim Spannen und beim Entspannen zum einen Spannende axial verstellbar und zum anderen Spannende axial lagefest abgestützt ist. Dies mit einer Spannschraube als Spannelement, die zum einen Spannende über eine Gewindeverbindung abgestützt ist und die zum andern Spannende frei drehbar, aber axial lagegesichert abgestützt ist.

Die axial lagefeste und verdrehbare Sicherung gegenüber dem schraubkopfseitigen Spannende wird dadurch erreicht, dass das Spannelement, bei drehbarer und axialer Verstellbarkeit zum anderen Spannende, durch axial wechselseitige Abstützungen, als Widerlager zwischen Spannelement und Spannende, mit Querschnittsüberschneidungen zu Spannelement und Spannende gehalten wird, wobei das zum Schraubkopf bezogen auf das Spannende gegenüberliegende Widerlager durch ein in einen hinterschnittenen Bereich des Schraubschaftes eingreifendes Stützelement gebildet wird. Das Stützelement kann separat durch eine Scheibe oder einen Sicherungsring, oder durch ein gegabeltes Spannende gebildet sein. Ferner kann das schraubenkopfseitige Spannende gegebenenfalls mit axialem Spiel zwischen Schraubkopf und Sicherungsscheibe, zur Spannschraube als Spannelement lagegesichert, aufgenommen sein.

In analoger Weise kann die Gewindeverbindung des einen Spannendes zum insbesondere als Spannschraube ausgebildeten Spannelement auch kopfseitig zur Spannschraube vorgesehen sein, bei axial lagegesicherter Abstützung zum andern Spannende.

Weitere Vorteile und zweckmäßige Ausführungen ergeben sich aus den Ansprüchen, der Figurenbeschreibung und den Zeichnungen. Es zeigen:

- Fig. 1: eine isolierte Darstellung der Schutzhaube einer als Winkelschleifer ausgebildeten Handwerkzeugmaschine in einer Ansicht auf die dem Benutzer zugewandte Flanke mit einer einem Stützbund der Schutzhaube zugeordneten Spannschelle,
- Fig. 2: in einer der Fig. 1 weitgehend entsprechenden Darstellung der Schutzhaube eine Ansicht von der Gegenseite, also der Werkzeugseite, wobei in dieser Darstellung der Lagerhals zusätzlich gezeigt ist, auf dem die Schutzhaube mit ihrem Stützbund angeordnet ist und der als Bestandteil eines gehäuseseitigen Lagerflansches von der nicht gezeigten, das Werkzeug tragenden Antriebswelle durchsetzt ist.
- Fig. 3 und 4: eine ausschnittsweise Darstellung der Spannschelle, über die der Stützbund der Schutzhaube gegen den Lagerhals verspannbar ist, in einer Ansicht und in einer Draufsicht gemäß Pfeil IV,
- Fig. 5 und 6: weitere Ausführungsbeispiele in der Fig. 3 entsprechender Darstellung,
- Fig. 7 und 8: ein weiteres Ausführungsbeispiel in Fig. 3 und 4 entsprechenden Darstellungen,
- Fig. 9: eine weitere Ausführungsform in Fig. 3 entsprechender Darstellung,
- Fig. 10: eine weitere Ausgestaltung in der Fig. 3 entsprechenden Ansicht, und
- Fig. 11: eine dem Ausschnitt XI in Fig. 10 entsprechende Darstellung einer weiteren Lösung zur drehbaren, aber axial lagefesten Abstützung des Schraubschaftes gegenüber einem Spannende.

In den Fig. 1 und 2 ist die Schutzhaube 1 einer als Winkelschleifmaschine ausgebildeten Handwerkzeugmaschine dargestellt, von der in Fig. 2 nur der gehäuseseitige Lagerflansch 2 gezeigt ist, der von der nicht gezeigten, das über die Schutzhaube 1 teilweise abgedeckte Werkzeug tragenden Antriebswelle durchsetzt ist und der einen Lagerhals 3 aufweist, auf dem die Schutzhaube 1 über ihren sich axial, das heißt in Richtung der Achse 5 des Lagerhalses 3 sich erstreckenden, radial innen liegenden Stützbund 4 abgestützt ist.

Entsprechend der Gestaltung der Schutzhaube 1 mit, bezogen auf die Anordnung am Werkzeug, benutzerseitig liegender, halbkreisförmiger Flanke 6 überdeckt auch der Stützbund 4 im Wesentlichen lediglich die eine Hälfte des Lagerhalses 3, wobei der Stützbund 4 sich in Richtung auf das Gehäuse der Werkzeugmaschine erstreckt, und damit entgegengesetzt zum über das Werkzeug auskragenden, radial außen zur Schutzhaube 1 vorgesehenen Schirmrand 7 der Schutzhaube 1.

Zur Festlegung der Schutzhaube 1 in verschiedenen Drehlagen zum Lagerhals 3 - entsprechend jeweils gegebenen Arbeitsbedingungen - dient eine im Ausführungsbeispiel als Spannband ausgebildete Spannschelle 8, die übergreifend zum Stützbund 4 den Lagerhals 3 umschließt und die an ihrem offenen Ende einander gegenüberliegende, sich radial erstreckende Spannenden 9, 10 aufweist, quer zu denen sich die Spannachse 11 einer Spannvorrichtung 16 erstreckt, wie sie in unterschiedlichen Ausgestaltungsformen anhand der Fig. 3 bis 11 erläutert wird.

Bei über die Spannschelle 8 zum Lagerhals 3 verspanntem Stützbund 4 ergibt sich grundsätzlich eine reibschlüssige Verbindung und Absicherung der jeweiligen Drehlage der Schutzhaube 1 zur Achse 5, wobei die entsprechenden Reibkräfte unter anderem von den über die Spannschelle 8 aufgebrachten Spannkräften abhängig sind. In Fig. 1 ist angedeutet, dass durch entsprechende Profilierungen in der Berührfläche zwischen dem Stützbund 4 und dem Lagerhals 3 zusätzlich eine formschlüssige Verdrehsicherung erreicht werden kann, wobei in Fig. 1 diesbezüglich lediglich eine seitens des Stützbundes 4 gegebene Profilierung 13 angedeutet ist, der ein nicht gezeigtes, entsprechendes Gegenprofil am Lagerhals 3 entspricht. Fig. 1 veranschaulicht weiter, dass die Spannschelle 8 ihrerseits im zum Stützbund 4 gegenüberliegenden Bereich zweckmäßigerweise mit wenigstens einer Aufdickung 14 versehen ist, der im Lagerhals 3 eine Vertiefung entspricht, über die bei muldenförmiger Gestaltung die Spannschelle 8 in ihrer Axiallage zum Lagerhals 3 gesichert werden kann. Ferner kann - zum Beispiel auch bei rinnenförmiger Gestaltung - über die Aufdickung 14 eine Begrenzung des Drehbereiches zwischen Spannschelle 8 und Schutzhaube 1 vorgenommen werden. Die Verdickung kann auch dazu dienen, zum Lagerhals 3 bei entsprechendem Gegenprofil eine Drehlage für die Spannschelle 8 vorzugeben und/oder eine radiale Abstützung der Spannschelle 8 außerhalb ihres Überdeckungsbereiches zum Stützbund 4 in einem der Höhe des Stützbundes 4 etwa entsprechenden Abstand zu erreichen.

Ist lediglich eine reibschlüssige Verbindung zwischen dem Lagerhals 3 und dem Stützbund 4 im entsprechend verspannten Zustand gegeben, so bedarf es nur einer entsprechenden Absenkung der Spannkraft, um die Drehlage der Schutzhaube 1 zu verändern. Ist zusätzlich eine formschlüssige Verbindung, etwa in Form einer Profilierung als Well-, Rippen- oder Stufenprofil gegeben, so muss - zur Verdrehung - die Schutzhaube 1 in Richtung des Pfeiles 15 (Fig. 2) so weit vom Lagerhals 3 abgehoben werden, dass die Formschlusselemente außer Eingriff kommen. Dies bedeutet, dass die Spannschelle 8 über das zur Aufhebung der Reibschlussverbindung hinausgehende Maß entspannt, also geöffnet werden muss, damit der Formschluss aufgehoben und eine Verdrehung der Schutzhaube 1 zum Lagerhals 3 möglich wird.

Unabhängig davon, inwieweit die Spannschelle 8 ihrerseits in Richtung auf ihre Spannlage vorgespannt ausgebildet ist, inwieweit also, bei gegebenenfalls entsprechender Vorspannung, die Spannschelle 8 aufgeweitet werden muss, um eine Verdrehung, bzw. einen Freigang und eine Verdrehung des Stützbundes 4 gegenüber dem Lagerhals 3 zur Einstellung einer jeweiligen Drehlage möglich zu machen, ist die Verdrehung bei der erfindungsgemäßen Lösung dadurch einfach und auch gezielt möglich, dass die Spannenden 9, 10 der Spannschelle 8 über die Spannvorrichtung 16 in Spannrichtung, also in Spann- und Öffnungsrichtung zwangsgekoppelt sind, so dass gezielt und schnell eine Drehlagenveränderung für die Schutzhaube 1 und eine Verriegelung in der jeweiligen Schutzlage vorgenommen werden kann.

Eine erste Ausgestaltung einer solchen Spannvorrichtung 16 zeigen die Fig. 3 und 4, bei denen als Spannelement 17 eine Spannschraube 18 vorgesehen ist, die sich in Richtung der Spannachse 11 erstreckt und die die einander gegenüberliegenden Spannenden 9 und 10 durchsetzend verbindet. Die Spannschraube 18 weist einen Schaft 19 auf, der zum Spannende 10 über eine Gewindeverbindung 20 axial verstellbar verbunden ist, wobei die Gewindeverbindung 20 seitens des Spannendes 10 durch eine mit dem Spannende 10 verbundene Mutter oder einen ausgestellten Gewindehals gebildet ist. Das gegenüberliegende Spannende 9 weist für den Schaft 19 eine Durchgangsöffnung auf und es ist endseitig der Schraubkopf 21 vorgesehen, der über einen ausgestellten, insbesondere freigeschnittenen, laschenförmigen Abschnitt 22 des Spannendes 9 in Richtung auf seine Anlage zum Spannende 9 belastet und in Anlage zu diesem gehalten wird. Der Abschnitt 22 kann nach Art einer Federlasche gestaltet sein, so dass er beim Einsetzen der Spannschraube 18 in die Überdeckungslage zum Schraubkopf 21 einfedert. Durch die einerseits gegebene Längsverstellbarkeit der Spannschraube 18 zum Spannende 10 und die andererseits zum Spannende 9 axial lagefeste Positionierung des Schraubkopfes 21 kann durch Verdrehen der Spannschraube 18 die Spannschelle 8 nicht nur zusammengezogen, sondern auch aufgespreizt werden, so dass, je nach Art der Verbindung zwischen Stützbund 4 und Lagerhals 3, entweder die Reibung so weit herabgesetzt wird, dass ein Verdrehen der Schutzhaube 1 möglich ist, oder aber bei nicht nur reibschlüssiger, sondern auch formschlüssiger Verbindung zwischen Stützbund 4 und Lagerhals 3, der Stützbund 4 so weit vom Lagerhals 3 abgehoben werden kann, dass eine entsprechende Verstellung der Schutzhaube 1 möglich ist.

Fig. 5 zeigt eine der Gestaltung gemäß Fig. 3 im Wesentlichen entsprechende Lösung, wobei hier aber das seitens des Schraubenkopfes 21 liegende Spannende 9 endseitig auslaufend über den Schraubkopf 21 eingeschlagen ist, also ein eingebogener, endseitiger Abschnitt 23 des Spannendes 9 den Schraubkopf 21 in seiner axialen Anlage zum Spannende 9 hält.

Bei der Ausgestaltung gemäß Fig. 6 ist das anhand der Fig. 3 und 5 erläuterte Prinzip zur axialen Lagesicherung des Schraubkopfes 21 gegenüber dem Spannende 9 unter Verwendung eines zusätzlichen Haltelementes 24 realisiert, das nach Art einer Beilagscheibe zwischen Schraubkopf 21 und Spannende 9 liegt und bei in das Spannende 10 eingeschraubter Spannschraube 18 auch in dieser Zwischenlage gesichert ist. Das Halteelement 24 weist eine, oder auch mehrere, von seinem zwischen Schraubkopf 21 und Spannende 9 liegenden Scheibenteil 25 ausgehende Laschen 26 auf, die über den Schraubkopf 21 eingebogen sind, und dadurch den Schraubkopf 21 zum Scheibenteil 25 sichern. Weiter sind vom Scheibenteil 25 ausgehend zumindest eine, bevorzugt mehrere Laschen 27 vorgesehen, die zum Spannende seitlich übergreifend gegen dieses abgestützt sind. Gegebenenfalls können die Laschen 27 auch gegenüberliegend zum Spannkopf 21 auf das Spannende 9 auslaufend eingeschlagen sein, so dass unabhängig von der Verspannung der Spannschraube 18 eine Lagesicherung derselben gegenüber dem Spannende 9 erreichbar ist. Die Lage und Ausbildung der Laschen 26, 27 in Fig. 6 ist zwar im Rahmen der Erfindung bevorzugt, aber nur beispielhaft im Hinblick auf die angestrebte Funktion.

Fig. 7 und 8 veranschaulichen eine weitere Lösung einer Spannvorrichtung 16 mit Spannschraube 18, wobei die Spannschraube 18 wiederum einen mit Gewinde versehenen Schaft 19 und einen Schraubkopf 21 aufweist und wobei anschließend an den Schraubkopf 21 der Schaft 19 einen Hinterschnitt 28 aufweist, gebildet durch eine Ringnut 29 im Schaft 19. Zu dieser korrespondiert, als Durchstecköffnung für den Schaft 19, im Spannende 9 eine randoffene, von dessen stirnseitigem Ende ausgehende und im Querschnitt U-förmige Ausnehmung 30, die ein Einschieben des Spannendes 9 im Bereich der Ringnut 29, also über den im Durchmesser verringerten Schaftteil 31 der Spannschraube 18 ermöglicht. In ihrer eingeschobenen Lage kann die Spannschraube 18 zum Spannende 9 zum Beispiel dadurch gesichert werden, dass, wie in Fig. 8 gezeigt, die die Ausnehmung 30 seitlich begrenzenden Schenkel 32, 33 zusammengebogen werden. In entsprechender Weise kann eine Lagefixierung auch bei entsprechend federnder Nachgiebigkeit der Schenkel 32, 33 erreicht werden, insbesondere wenn die Ausnehmung 30 an ihrem inneren Ende eine dem Querschnitt des Schaftes 19 im Bereich der Hinterschneidung 28 entsprechende Aufweitung aufweist.

Fig. 9 veranschaulicht eine weitere Ausführungsform, bei der die axiale Lage der Spannschraube 18 zum Spannende 9 dadurch festgelegt ist, dass bezogen auf das Spannende 9 gegenüberliegend zum Schraubkopf 21 der Schaft 19 einen nutförmigen Hinterschnitt 34 aufweist, in den als Widerlager 35 eine geschlitzte Scheibe oder dergleichen eingesetzt wird. Die das Widerlager 35 bildende Scheibe ist in diesem Ausführungsbeispiel in einem axialen Abstand zum Schraubkopf 21 angeordnet, der größer als die Dicke des Spannendes 9, so dass über den Schraubkopf 21 und das Widerlager 25 die Spannschraube 18 mit gewissem axialen Spiel zum Spannende 9 festgelegt ist.

Die vorbeschriebenen Ausführungsformen gehen sämtlich davon aus, dass zum Spannende 9 der Schraubkopf 21 benachbart liegt, somit das Spannende 9 ein schraubkopfseitiges Spannende bildet, zu dem gegenüberliegend ein gewindeseitiges Spannende 10 vorgesehen ist. Dass im Rahmen der Erfindung auch eine Umkehrung dieser Verhältnisse unter Beibehalt der erfindungsgemäßen Vorteile möglich ist, veranschaulichen die Fig. 10 und 11. So zeigt Fig. 10 zum Schraubkopf 21 benachbart ein Spannende 40 einer Spannschelle 38, zu dem als Spannelement 17 die Spannschraube 18 über eine Gewindeverbindung 36 axial verstellbar ist, wobei die Gewindeverbindung 36 durch ein in das Spannende 40 eingeschnittenes Gewinde gebildet ist oder, als weitere Möglichkeit, eine zum Spannende 40 angesetzte und mit dem Spannende 40 verbundenen Mutter vorgesehen ist.

Zum gegenüberliegenden, hier mit 39 bezeichneten Spannende ist die dieser Spannvorrichtung 37 zugehörige Spannschraube 18 drehbar, aber axial lagefest abgestützt, veranschaulicht durch beiderseits des Spannendes 39 zum Gewindeschaft 19 axial lagefeste Widerlager, die beispielsweise durch in hinterschnittene Bereiche des Schaftes 19 eingreifende Stützscheiben 41, 42 oder dergleichen gebildet sein können.

Anstelle der vorgeschilderten axialen Festlegung des Gewindeschaftes 19 zum jeweiligen Spannende, so beispielsweise zum Spannende 39 über formschlüssig in diesen eingreifende Stützscheiben 41, 42 kann eine Festlegung auch über zum Gewindeschaft 19 verspannte, gegegebenenfalls gekonterte Muttern erfolgen.

Eine entsprechende axial lagefeste, drehbare Abstützung der Spannschraube 18 kann auch gemäß Fig. 11 gestaltet sein, wobei in dieser Lösung als zum Spannende 39 ausgestellter Abschnitt 45 eine Lasche 43 vorgesehen ist, die einen Endanschlag für das dem Kopf 21 gegenüberliegende Ende des Schaftes 19 bildet. Die axial lagefeste, gegebenenfalls mit gewissem Spiel erfolgende Zuordnung des Schaftes 19 der Schraube 18 zum Spannende 39 bedingt eine entsprechende Lagesicherung des Schaftes 19 zur Lasche 43, die über ein Widerlager 44 erfolgt, das dem Schaft 19 auf der vom Kopf 21 abgelegenen Seite zugeordnet ist und das beispielsweise wiederum durch eine in eine Nut des Schaftes 19 eingreifende Stützscheibe oder dergleichen gebildet ist.

Somit stehen die Fig. 10 und 11 als Beispiele für Ausgestaltungen, die in Umkehrung der Anordnungen gemäß Fig. 3 bis 9 im Rahmen der Erfindung liegen.

## Patentansprüche

1. Handwerkzeugmaschine, insbesondere handgeführte Winkelschleifmaschine, mit einem Werkzeug, das von einer einen Lagerhals (3) durchsetzenden Antriebswelle getragen und teilweise von einer Schutzhaube (1) überdeckt ist, die einen auf dem Lagerhals (3) aufsitzenden Stützbund (4) aufweist und die zum Lagerhals (3) über eine umschließende, den Stützbund (4) gegen den Lagerhals (3) verspannende Spannschelle (8) festzulegen ist, deren einander in Richtung einer Spannachse (11) gegenüberliegende, radiale Spannenden (9, 10) über eine Spannvorrichtung (16) verbunden sind, die als Spannelement (17) eine die Spannenden (9, 10) durchsetzende Spannschraube (18) aufweist, welche in Richtung der Spannachse (11) zum einen Spannende (10) über eine Gewindeverbindung (20) axial verstellbar und zum anderen, in Richtung der Spannachse gegenüberliegenden Spannende (9) über ihren Schraubkopf (21) als Widerlager abgestützt ist,
**dadurch gekennzeichnet, dass** die Spannenden (9, 10) über die Spannschraube (18) sowohl in Spann- als auch in Öffnungsrichtung gegeneinander definiert verschiebbar zwangsgekoppelt sind und dass die Spannschraube (18) am in Richtung der Spannachse (11) zur Gewindeverbindung (20) gegenüberliegenden Spannende (9) gegenüberliegend zum Schraubkopf (21) über ein weiteres Widerlager abgestützt ist, das durch ein in einen Hinterschnitt (34) des Schraubschaftes (19) eingreifendes Stützteil gebildet ist.

2. Handwerkzeugmaschine nach Anspruch 1,
**dadurch gekennzeichnet, dass** das Stützteil (35) als geschlitzte Scheibe oder Sicherungsring ausgebildet ist.

3. Handwerkzeugmaschine nach Anspruch 1,
**dadurch gekennzeichnet, dass** das Stützteil (35) durch einen zum Schraubquerschnitt hinterschneidenden, gegabelten Abschnitt der Spannschelle (8) gebildet ist.

4. Handwerkzeugmaschine nach einem der vorhergehenden Ansprüche, **dadurch gekennzeichnet, dass** das Stützteil (35) in einem axialen Abstand zum Schraubkopf (21) angeordnet ist, der größer als die Dicke des zwischen Schraubkopf (21) und Stützteil (35) liegenden Spannendes (9) ist.

## Claims

1. Portable power tool, in particular hand-held angle grinder machine, having a tool that is carried by a drive shaft passing through the bearing neck (3) and is partially covered by a protective hood (1) which has a support collar (4) sitting on the bearing neck (3) and which is intended to be fixed with respect to the bearing neck (3) via a surrounding clamp (8) which clamps the support collar (4) against the bearing neck (3) and the radial clamping ends (9, 10) of which, which are located opposite one another in the direction of a clamping axis (11), are connected together via a clamping device (16) that has a clamping element passing through the clamping ends (9, 10), the clamping ends being displaceable with respect to one another in a forcibly coupled manner both in the clamping direction and in the opening direction via said clamping element, and said clamping element being axially adjustable with respect to one of the clamping ends (10) via a threaded connection (20),
**characterized in that** the clamping element (17) is in the form of a clamping bolt (18) which is supported in an axially fixed position with respect to the other of the clamping ends (9) in the direction of the clamping axis (11), such that the clamping bolt (18) is fixed with respect to the other clamping end (9), fixed in the direction of the clamping axis, by a portion, provided in the region of this clamping end (9), of the clamp (8).

2. Portable power tool according to Claim 1,
**characterized in that** the clamping bolt (18) is fixed by a section (22) of the clamp that projects with respect to the clamp (8).

3. Portable power tool according to Claim 1,
**characterized in that** the clamping bolt (18) is fixed by a curved-in, end section (23) of the clamp (8).

4. Portable power tool according to Claim 2 or 3,
**characterized in that** the clamping bolt (18) is supported, at its bolt head (21), against the clamping end (9) that is fixed in the direction of the clamping axis, by the projecting or curved-in section (22, 23) of the clamp (8).

5. Portable power tool according to one of the preceding claims,
**characterized in that** the clamping bolt (18) is supported, with respect to the clamping end (10) that is adjustable via the threaded connection (20), via a threaded neck that projects with respect to said clamping end (10).

## Revendications

1. Machine-outil à main, en particulier meuleuse d'angle guidée à la main, comprenant un outil qui est porté par un arbre d'entraînement traversant le collet de palier (3) et qui est partiellement recouvert par un couvercle de protection (1) qui présente un épaulement de support (4) reposant sur le collet de palier (3) et qui peut être fixé au collet de palier (3) par le biais d'un collier de serrage (8) périphérique, serrant l'épaulement de support (4) contre le collet de palier (3), dont les extrémités de serrage radiales (9, 10) en regard l'une de l'autre dans la direction d'un axe de serrage (11) sont connectées l'une à l'autre par le biais d'un dispositif de serrage (16) qui présente un élément de serrage traversant les extrémités de serrage (9, 10), par le biais duquel élément de serrage les extrémités de serrage peuvent être déplacées l'une par rapport à l'autre à la fois dans la direction de serrage et dans la direction d'ouverture de manière accouplée par force et lequel élément de serrage peut être déplacé axialement vers l'une des extrémités de serrage (10) par le biais d'une connexion filetée (20),
**caractérisée en ce que** l'élément de serrage (17) est réalisé sous forme de vis de serrage (18) qui est supportée de manière fixée en position axialement dans la direction de l'axe de serrage (11) vers l'autre des extrémités de serrage (9), par le fait que la vis de serrage (18) est fixée par rapport à l'autre extrémité de serrage (9) fixée dans la direction de l'axe de serrage par une portion du collier de serrage (8) prévue dans la région de cette extrémité de serrage (9).

2. Machine-outil à main selon la revendication 1,
**caractérisée en ce que** la vis de serrage (18) est fixée par une portion (22) du collier de serrage en saillie par rapport au collier de serrage (8).

3. Machine-outil à main selon la revendication 1,
**caractérisée en ce que** la vis de serrage (18) est fixée par une portion (23) du collier de serrage (8) cintrée vers l'intérieur, du côté de l'extrémité.

4. Machine-outil à main selon la revendication 2 ou 3,
**caractérisée en ce que** la vis de serrage (18) est supportée au niveau de sa tête de vis (21) par la portion (22, 23) du collier de serrage (8) en saillie ou cintrée vers l'intérieur, contre l'extrémité de serrage (9) fixée dans la direction de l'axe de serrage.

5. Machine-outil à main selon l'une quelconque des revendications précédentes, **caractérisée en ce que** la vis de serrage (18) est supportée par rapport à l'extrémité de serrage (10) réglable par rapport à la connexion filetée (20) par le biais d'un collet fileté saillant par rapport à cette extrémité de serrage.
